# EUROPÄISCHE PATENTSCHRIFT

(11) **EP 4 271 487 B1**
(45) Veröffentlichungstag und Bekanntmachung des Hinweises auf die Patenterteilung: **27.08.2025**
(21) Anmeldenummer: 21844735.7
(22) Anmeldetag: 24.12.2021
(51) Int. Cl.: A63B 22/02, A63B 21/005, A63B 24/00, A63B 71/06, A63B 69/00

(54) **LAUFBANDANORDNUNG MIT BEWEGLICHEN STÜTZELEMENTEN**
TREADMILL ASSEMBLY WITH MOVABLE SUPPORT ELEMENTS
ENSEMBLE DE TAPIS ROULANT AVEC ÉLÉMENTS DE SUPPORT MOBILES

(30) Priorität: 04.01.2021 DE 202021000028 U
(43) Veröffentlichungstag der Anmeldung: 08.11.2023
(73) Patentinhaber: zebris Medical GmbH, 88316 Isny im Allgäu (DE)
(72) Erfinder: BRUNNER, Wolfgang, 88316 Isny (DE)
(74) Vertreter: Meissner Bolte Partnerschaft mbB
(86) Internationale Anmeldenummer: PCT/EP2021/087636
(87) Internationale Veröffentlichungsnummer: WO 2022/144324

(56) Entgegenhaltungen:
- DE-U1- 202016 105 235
- DE-U1- 202020 100 742
- KR-A- 20200 091 594
- RS-A- 20 100 269
- US-A1- 2008 207 407

## Beschreibung

Die Erfindung betrifft eine Gangtrainingsanordnung, mit einem Laufbandrahmen und einem über im Laufbandgestell gehaltene Walzen laufenden Endlosband oder vom Laufbandgestell über eine Führungsvorrichtung laufenden Lamellen, deren Oberfläche als Geh- oder Lauffläche dient, wobei der Laufbandrahmen in einem Grundgestell gelagert ist. Sie betrifft des Weiteren eine alternative Gangtrainingsanordnung, bei der im Grundgestell mittels einer Unterkonstruktion eine Gehplatte gelagert ist.

DE 20 2016 105235 U1 betrifft ein Gerät zur Durchführung eines Vibrationstrainings, mit einer Plattform und Aktuatoren, welche dazu eingerichtet sind, die Plattform in eine Vibrationsbewegung zu versetzen.

RS 20 100 269 A offenbart ein Laufband mit horizontalen und vertikalen Vibrationsgeneratoren.

Es geht bei der vorliegenden Anmeldung darum, das Gang- und Lauftraining auf dem Laufband oder einer Gehplatte abwechslungsreicher und interessanter zu gestalten, aber auch darum, ein effektives Training zur Behandlung verschiedener Krankheiten zu ermöglichen. Dies gilt insbesondere für Krankheiten wie Schlaganfall und Parkinson, bei denen es darum geht, die posturale Kontrolle und das Gleichgewicht wiederzuerlangen, um ein Stehen und Gehen mit möglichst geringem Sturzrisiko zu ermöglichen. Bei älteren Menschen geht es insbesondere darum, die Gehfähigkeit bis ins hohe Alter zu erhalten.

Der Erfindung liegt mithin die Aufgabe zu Grunde, eine hinsichtlich ihrer therapeutischen Anwendungsmöglichkeiten verbesserte Gangtrainingsanordnung der oben charakterisierten Art bereitzustellen.

Diese Aufgabe wird durch eine Gangtrainingsanordnung mit den Merkmalen der Ansprüche 1 und 2 gelöst. Zweckmäßige Fortbildungen des Erfindungsgedankens sind Gegenstand der abhängigen Ansprüche.

Die erfindungsgemäße Gangtrainingsanordnung bietet dem Nutzer - und insbesondere älteren Nutzern - eine völlig neue Qualität der Beanspruchung des Bewegungsapparates ohne Unfallrisiko, mit einer wesentlich höheren Aktivierung der stabilisierenden Muskeln (insbesondere in der Beckenregion, am Rumpf und an den Gelenken) bereits bei langsamem Gehen. Die kardiovaskulären und sensomotorischen Fähigkeiten lassen sich mit der vorgeschlagenen Anordnung in sehr kurzer Zeit wesentlich erhöhen.

Die Erfindung schließt den Gedanken ein, dem Laufbandrahmen und somit dem Laufband selbst bzw. der Unterkonstruktion der Gehplatte und somit der Gehplatte selbst eine Bewegung mit einer dominierenden Horizontalkomponente einzuprägen, die durch die Aufsetzbewegungen des Nutzers erzeugt wird. Der Betrag dieser Horizontalbewegung ist somit vom Aufsetzverhalten des Benutzers abhängig, unterliegt also seiner eigenen Kontrolle, was höchst vorteilhaft für die gewünschten Trainings- und Therapieeffekte ist.

Weiterhin schließt die Erfindung den Gedanken ein, die Umsetzung der Aufsetzbewegung in die weitgehend horizontale Bewegung des Laufbandrahmens bzw. der Unterkonstruktion der Gehplatte durch speziell konfigurierte und/oder speziell mit dem Laufbandrahmen bzw. der Unterkonstruktion einerseits und dem Grundgestell andererseits verbundene Stützkörper zu bewirken. Die Stützkörper sind mithin so konfiguriert und/oder angebracht, dass sie eine Vertikalkomponente der Bewegung des Laufbandrahmens oder der Unterkonstruktion mindestens zu einem erheblichen Teil blockieren bzw. deren Richtung umlenken. Beispielhafte Konstruktionen der Stützkörper, mit denen dieser Effekt erreicht wird, werden in den nachfolgenden Absätzen sowie in Ausführungsbeispielen beschrieben.

Hierbei kann der Antrieb des Bandes oder der Lamellen über die Beinbewegung des Läufers und/oder einen elektrischen Antrieb erfolgen. Auch eine Umschaltung zwischen beidem ist möglich.

Bevorzugt werden vier oder auch mehr elastische oder bewegliche Stützelemente verwendet. Denkbar ist aber auch eine Lagerung auf drei Stützkörpern oder zwei Stützkörpern auf einer Seite und einer drehbaren oder anderweitig (z. B. über ein Elastomer) beweglichen Lagerung auf der anderen Seite.

In einer ersten konkreten Ausführung ist vorgesehen, dass der Laufbandrahmen oder die Gehplatte in der Draufsicht Rechteckform hat und an oder nahe jedem Ende des rechteckigen Laufbandrahmens mindestens ein Stützelement vorgesehen ist, welches den Laufbandrahmen elastisch mit dem Grundgestell verbindet.

In einer anderen konkreten Ausgestaltung hat der Laufbandrahmen oder die Gehplatte in der Draufsicht Rechteckform, und an oder nahe den Endpunkten der Vorderkante oder Hinterkante des rechteckigen Laufbandrahmens oder der Gehplatte ist jeweils mindestens ein Stützelement vorgesehen, welches den Laufbandrahmen elastisch mit einem Aufhängungspunkt im Grundgestell verbindet, und an der anderen von Vorderkante oder Hinterkante ist der Laufbandrahmen im Wesentlichen beweglich oder drehbar im Grundgestell gelagert.

In weiteren zweckmäßigen Ausführungen ist vorgesehen, dass die Stützelemente als im Wesentlichen starre aber bewegliche Körper, insbesondere Kugeln oder Wälzkörper, oder als teilweise oder entlang des gesamten Stützelements als elastisch biegsame Körper ausgeführt sind. In einer Ausgestaltung dieser Ausführung ist weiterhin vorgesehen, dass die Kugeln oder Wälzkörper jeweils in einer Mulde im Grundgestell, die einen gegenüber dem Radius der Kugel oder des Wälzkörpers wesentlich größeren Radius hat, mindestens in Längsrichtung des Grundgestells beweglich gelagert und in einer Kugel- oder Wälzlagerschale an der Unterseite des Laufbandrahmens gelagert sind, oder umgekehrt.

Die Stützelemente sind als Stützkörper entweder starr und gedämpft beweglich gelagert oder in sich flexibel und/oder elastisch bzw. federelastisch, vorzugsweise mit ausgeprägten Rückstelleigenschaften. Ein Dämpfungsverhalten der Stützelemente wird über die Federeigenschaften der Stützkörper selber und/oder zusätzlich eingebrachter Elastomere und/oder Federelemente erreicht.

Durch die unterschiedliche Gestaltung des Schwing- und Dämpfungsverhaltens der einzelnen Stützkörper kann das Bewegungsverhalten des gesamten Laufbandrahmens in verschiedene Bewegungsrichtungen individuell eingestellt werden.

Mit den Stützkörpern kann die Auslenkweite der Anordnung nach links und rechts sowie vorne und hinten sowie diagonal auch unsymmetrisch eingestellt werden. Damit können ggf. mit verschiedenen Gangtrainingsanordnungen Bewegungseinschränkungen des Nutzers berücksichtigt und/oder der Trainingseffekt verstärkt werden.

In einer weiteren Ausführungsform kann die Dämpfung der Stützkörper und damit die Schwingfrequenz des Laufbandrahmens individuell eingestellt werden.

Die Vorrichtung beinhaltet vorzugsweise eine Möglichkeit zur Arretierung des Laufbandrahmens an mindestens zwei Stellen mit dem Gestell, damit ein Gang- oder Lauftraining unter "normalen" Bedingungen ohne Schwingung des Rahmens durchgeführt werden kann.

Die Arretiervorrichtung kann so gestaltet sein, dass bei Arretierung mit nur einer solchen Einrichtung im Wesentlichen eine Drehbewegung erhalten bleibt. Damit können eingeschränkte Bewegungsmuster des Laufbandrahmens erhalten bleiben.

In einer besonderen Ausgestaltung ist die Arretiervorrichtung nicht starr mit dem Laufband-Grundgestell verbunden, sondern es wird eine Restbeweglichkeit ermöglicht. Dies kann dadurch bewerkstelligt werden, dass die Arretierung über ein Elastomer und/oder Zug- oder Druckfedern mit dem Grundgestell verbunden wird.

Diese Arretiervorrichtung kann z. B. mittig am seitlichen oder vorderen Teil des Laufbandrahmens angeordnet sein.

Während des Gehens wird der Rahmen des Laufbandes bzw. die Gehfläche bereits durch die Geh- und Laufbewegung in Bewegung versetzt und damit ein Trainingseffekt erzielt. Durch spezielle Übungen beim Gehen kann die Schwingneigung noch verstärkt werden. Ein besonderer Effekt kann dadurch erzeugt werden, dass bei einem elektrischen Antrieb des Laufbandes oder der Lamellen der Antrieb nicht gleichförmig durchgeführt, sondern sich in ggfs. unregelmäßigen Zeitabständen in der Geschwindigkeit ändert. Dies kann sehr ruckartig oder über eine weniger harte Geschwindigkeitsänderung erfolgen, wobei sich das Schwingverhalten dadurch mehr oder weniger stark ändert.

In einer weiteren Ausführung sind an einer oder mehreren Außen- oder Innenseiten des Rahmens ein oder mehrere Elektromagnete ggfs. an der Halterung der Schwingelemente angebracht. Während der natürlichen Bewegung des Rahmens beim Gehen kann der Rahmen durch die Magnete festgehalten und zu einem definierten Zeitpunkt freigegeben werden. Dadurch kann das Schwingverhalten beeinflusst und der Trainingseffekt durch nicht vorhersagbare Bewegungen verstärkt werden.

In einer weiteren Ausführungsform kann der Rahmen durch elektrische, pneumatische oder andersartige Aktoren angestoßen oder geführt sein. Diese können vorteilhaft mit einem Magneten kombiniert werden.

In einer besonderen Ausführungsform ist mindestens ein Magnet oder Aktor mit einem elastischen Element kombiniert. Dieses kann aus einem Elastomer und/oder aus einer Konstruktion mit einer oder mehreren Federn bestehen. Damit kann sowohl eine Restbeweglichkeit der Gehfläche erhalten werden als auch das Andocken an die Gehfläche ruckfrei erfolgen. Auch eine zusätzliche Neigungsverstellung kann durchaus sinnvoll sein. Haben die erfindungsgemäßen Stützkörper in vertikaler Richtung elastische Eigenschaften, so wird die Gehfläche des Lauf-bandes während des Gehens durch die Gewichtsverlagerung automatisch auch in Ihrer Neigung verstellt.

In einer Ausführungsform sind zusätzlich Lichtschranken, Kraftsensoren/ Dehnungsmesstreifen oder Druckverteilungssensoren auf/unter/an der Lauffläche zur Steuerung und Messung des Gehverhaltens angeordnet.

Weiterhin können mit den Bewegungen der Lauffläche gekoppelte bzw. synchronisierte Darstellungselemente aus der virtuellen Realität - dargestellt mit Bildschirm, Projektor, AR-Brille - zum Einsatz kommen.

Vorteile und Zweckmäßigkeiten der Erfindung ergeben sich im Übrigen aus der nachfolgenden Beschreibung von Ausführungsbeispielen anhand der Figuren.

Von diesen zeigen:
- Fig. 1a und 1b: Querschnittsdarstellungen einer beispielhaften Anordnung (von hinten gesehen),
- Fig. 2a bis 2c: Längsschnittdarstellungen einer weiteren beispielhaften Anordnung sowie eine Detailansicht einer speziellen Ausgestaltung,
- Fig. 3a bis 3c: verschiedene Varianten einer Anordnung mit Rückstell-Federelementen,
- Fig. 4: eine Querschnittsdarstellung (von hinten gesehen) einer Anordnung mit Arretiervorrichtung,
- Fig. 5: eine beispielhafte Konfiguration einer modifizierten Arretierungsvorrichtung,
- Fig. 6: eine schematische Darstellung einer Anordnung zur Steuerung der Geschwindigkeit der elektrisch betriebenen Antriebswalze,
- Fig. 7: eine beispielhafte Anordnung von Aktoren zur Beeinflussung der Schwingbewegung des Laufbandrahmens.

Für die nachfolgende beispielhafte Erläuterung von wesentlichen Aspekten der Erfindung wird ausdrücklich darauf hingewiesen, dass Gangtrainingsanordnungen dem Fachmann seit langem vertraut und in zahlreichen patent- und technischen Veröffentlichungen - unter anderem seitens der Anmelderin - beschrieben sind.

Dies betrifft auch spezielle Ausgestaltungen wie das Vorsehen eines elastisch aufgehängten Laufbandrahmens, von Aktoren zur Einstellung einer Neigung des Laufbandes oder von benutzerunabhängigen Bewegungen des Laufbandrahmens. Auch das Vorsehen von Mitteln zur Geschwindigkeitssteuerung des Laufbandes (auch in Abhängigkeit vom Bewegungsverhalten des Benutzers beziehungsweise von Trainingsprogrammen), oder von Anzeigemitteln zur Darstellung einer virtuellen Lauf-umgebung und/oder von Trainingsanweisungen ist dem Fachmann an sich bekannt. Dies gilt auch für eine Druckerfassungssensorik zur Erfassung des Aufsetzens und optional von Aufsetzpunkten und Aufsetzkräften auf der Geh- oder Lauffläche und weitere sinnvolle Features für spezielle Nutzungszwecke der Gangtrainingsanordnung.

Die nachfolgend erläuterten Beispiele und Aspekte der erfindungsgemäßen Anordnung bieten besondere Vorteile hinsichtlich der Gestaltung eines einfachen Aufbaus der Gangtrainingsanordnung und der vielfältigen Möglichkeiten, die Bewegungen des Laufbandrahmens und damit der Gehfläche in den verschiedenen horizontalen Richtungen sehr individuell zu gestalten.

Fig. 1a zeigt eine Gangtrainingsanordnung von hinten, bei der in einem Laufbandrahmen 3 zwei Walzen 5 gehalten sind, über die ein Laufband 7 läuft und angetrieben wird. Die Walzen 5 haben Drehachsen beziehungsweise Wellen 5a, die in Lagerbohrungen 3a des Laufbandrahmens 3 reibungsarm rotieren können. Der Laufbandrahmen 3 ist über elastisch biegsame Stützelemente 1 an einem Grundgestell 11 derart befestigt, dass in Benutzung durch die vom Benutzer ausgeübte Aufsetzkraft ein Schwingen des Laufbandrahmens im Grundgestell mit einer dominierenden Horizontalkomponente der Schwingung bewirkt wird.

Diese Wirkung wird insbesondere dadurch erzielt, dass die als im Wesentlichen quaderförmige Stützkörper konfigurierten Stützelemente an oder nahe ihrer beiden Enden fest mit dem Laufbandrahmen einerseits und dem Grundgestell andererseits verbunden sind und eine Eigensteifigkeit aufweisen, die sie als in kompressible "Tragpfosten" des Laufbandrahmens funktionieren lässt. Die Eigensteifigkeit in Verbindung mit der Biegeelastizität bewirkt, dass Aufsetzkräfte mit einer praktisch beliebigen Kraftrichtung im Wesentlichen in Horizontalbewegungen des Laufbandrahmens umgesetzt werden.

In Fig. 1b ist beispielhaft gezeigt, wie sich die vorzugsweise federelastischen Stützelemente 1 beim Gehen auf dem Laufband verbiegen und der Laufbandrahmen 3 sich in Richtung zur Seite bewegt. Durch die Ausgestaltung der Stützkörper 1 in Länge und Querschnitt können sowohl die Auslenkweite als auch die Bewegungseigenschaften verändert werden. Ist der Querschnitt der Stützkörper 1 nicht symmetrisch, können die Auslenkeigenschaften des Laufbandrahmens 3 nach vorne und hinten sowie nach links und rechts sowie in diagonale Bewegungsrichtungen beliebig und auch unterschiedlich eingestellt werden. In Fig. 1 ist auch dargestellt, dass die Stützkörper 1 sowohl unter dem Laufbandrahmen 3 als auch seitlich daran befestigt sein können. Bei der auf der linken Seite dargestellten seitlicher Befestigung der Stützkörper 1a kann ggf. die Aufstiegshöhe der Lauffläche vorteilhaft niedrig gestaltet werden.

Fig. 2a zeigt eine Gangtrainingsanordnung von der Seite bei der in einem Laufbandrahmen 3 zwei Walzen 5 gehalten sind, über die ein Laufband 7 läuft und angetrieben wird. Hierbei ist der Laufbandrahmen 3 über zylindrische oder kugelförmige starre, aber um eine Drehachse drehbare Stützelemente 1 am Laufband-Grundgestell 11 gelagert. In Benutzung wird durch die vom Benutzer ausgeübte Aufsetzkraft ein Schwingen des Laufbandrahmens mit einer dominierenden Horizontalkomponente bewirkt.

In Fig. 2b ist beispielhaft gezeigt, dass die vorzugsweise kugelförmig ausgebildeten Stützelemente 1 beim Gehen die Bewegung des Laufbandrahmens 3 in horizontaler Richtung ermöglichen. Die kugelförmigen Stützkörper 1 bewegen sich hierbei zwischen Laufbandrahmen 3 und Untergestell 11. Die Ausgestaltung und Form der Stützkörper 1 kann in Länge, Querschnitt und Durchmesser variieren, womit sowohl die Auslenkweite als auch die Bewegungseigenschaften verändert werden können.

Fig. 2c zeigt in einer Detailansicht, dass ein kugelförmiges Stützelement 1 in einer Kugellagerschale 1A im Laufbandrahmen 3 einerseits und in einer konkaven Ausformung 11a im Untergestell andererseits ruht. Hierdurch wird die Bewegung des Laufbandrahmens relativ zum Untergestell zentriert und gedämpft. Durch geeignete Ausgestaltung der Krümmung der Ausformung 11a können die Bewegungsparameter der Bewegung wunschgemäß eingestellt werden. Durch ein zusätzliches (nicht gezeigtes) Begrenzungselement beidseits der konkaven Ausformung (etwa einen hochgezogenen Rand der Ausformung) kann erforderlichenfalls ein Herausrollen der Kugel aus der Ausformung noch besser verhindert werden. Die Ausgestaltung ermöglicht eine leichte Drehbarkeit des Stützkörpers 1 unter dem Laufbandrahmen 3 und kann Vorteile wie Geräuscharmut und verminderten Verschleiß des Stützkörpers erbringen.

Sofern eine Bewegung des Laufbandrahmens 3 gegenüber dem Grundgestell 11 nur in Längsrichtung erfolgen soll, kann der Stützkörper (wie oben bereits angemerkt) auch zylindrisch ausgebildet sein, und das Lager kann statt als Kugellager als Nadellager konstruiert sein.

In einer besonders bevorzugten Ausführung sind die Stützkörper 1 in einen elastischen Körper 2 eingebettet, sodass sich der Laufbandrahmen 3 nach Auslenkung wieder in die Ausgangslage zurückbewegt. Die elastischen Körper 2a - mit vorzugsweise guten Rückstelleigenschaften - können auch separat unter dem Laufbandrahmen 3 angeordnet sein. Als besonderer Vorteil schaffen die elastischen Körper 2 eine mechanische Verbindung zwischen dem Laufbandrahmen 3 und dem Untergestell 11 und verhindern so ein verschieben oder abheben.

Es versteht sich, dass die Stützkörper bei dieser Ausführung nicht starr mit dem Laufbandrahmen und dem Grundgestell verbunden sein können. Andererseits muss ihre erwähnte Beweglichkeit aber in irgendeiner Weise limitiert sein. In einfacher Weise kann dies beispielsweise durch Unterbringung in einem Stützkörper-Käfig oder durch die Lagerung ihrer Drehachse in einer Stützkörper-Halterung am Grundgestell geschehen.

Die Anzahl der Stützkörper 1 ist grundsätzlich nicht begrenzt, so dass eine Vielzahl von Stützkörpern 1 unter dem Laufbandrahmen 3 oder einer damit verbundenen flächigen Konstruktion unter der Lauffläche angeordnet sein können.

Fig. 3a zeigt eine Gangtrainingsanordnung von hinten, bei der wiederum in einem Laufbandrahmen 3 zwei Walzen 5 gehalten sind, über die ein Laufband 7 läuft und angetrieben wird. Zur Umsetzung von Aufsetzkräften in eine im Wesentlichen horizontale Bewegung des Laufbandrahmens 3 sind wiederum Stützelemente 1 zwischen Laufbandrahmen 3 und Grundgestell 11 angeordnet. Deren Konfiguration kann beispielsweise ähnlich bei Fig. 1a und 1b sein.

Zur Verbesserung der Rückstelleigenschaften in eine Ausgangsposition sind hier Elemente mit Federeigenschaften 9 seitlich zwischen dem Laufbandrahmen 3 und aufragenden Teilen 11a des Grundgestells 11 angeordnet. Anstelle von Zug- und Druckfedern können auch Elastomere in beliebiger Anzahl und Flächenausdehnung zum Einsatz kommen.

Fig. 3b und 3c zeigen zwei verschiedene Konfigurationen der Anordnung der Feder-/Dämpfelemente 9, einerseits diagonal an den vier Ecken des Laufbandrahmens und andererseits jeweils in einer zueinander rechtwinkligen Anordnung zweier solcher Elemente nahe der Ecken des Laufbandrahmens. Sie haben insbesondere die Aufgabe, die Bewegung des Laufbandrahmens aufgrund der Aufsetzkräfte zu dämpfen und den Laufbandrahmen im Grundgestell zu zentrieren. Sie können austauschbar sein, so dass Elemente mit unterschiedlichen Feder- und Dämpfungseigenschaften wahlweise eingesetzt werden können, z. B. Elastomer-Elemente aus Gummimischungen mit unterschiedlichem Härtegrad.

In Fig. 4 ist auf der linken Seite bespielhaft am Laufbandrahmen 3 ein Ausleger 3b angebracht. Diesem ist eine Arretierungseinrichtung 13 mit einer Feststellschraube 13a zugeordnet, über die sich der Laufbandrahmen 3 unter mindestens lokaler Unterbindung von Schwingungen des Rahmens am Ausleger 11a fixieren lässt. Es versteht sich, dass bei vorsehenden mehrerer derartiger Arretierungseinrichtungen an verschiedenen Stellen des Laufbandrahmens eine vollständige Arretierung des Rahmens im Gestell realisieren lässt.

Fig. 5 zeigt schematisch in Art einer Draufsicht und einer Seitenansicht eine modifizierte Ausführung der Arretierungseinrichtung 13, mit der sich auch im arretierten Zustand des Laufbandrahmens innerhalb des Grundgestells eine gewisse Restbeweglichkeit erhalten lässt. Hierzu ist unterhalb des Endes der Feststellschraube 13a ein topfförmiges Widerlager 13b vorgesehen, welches durch vier Arretier-Federelemente 13c in den Ecken einer quadratischen Ausnehmung 11b am Ende des Auslegers 11a verspannt ist. Diese Konstruktion ist nur beispielhaft, wobei das topfförmige Widerlager 13b auch in ein elastisches Material eingebettet sein kann.

Zu allen oben erläuterten Ausführungen ist anzumerken, dass diese grundsätzlich auch mit einer Gehplatte mit entsprechendem Rahmen als Unterkonstruktion anstelle eines Laufbandrahmens realisiert sein können. Kleinere konstruktive Anpassungen zur Realisierung dieser Modifikation liegen im Rahmen fachgemäßen Handelns, so dass hier von einer näheren Beschreibung dieser Ausführungen abgesehen werden kann.

Fig. 6 zeigt schematisch eine Option zur Ausgestaltung der erfindungsgemäßen Gangtrainingsanordnung, nämlich die Ausgestaltung mit einer Antriebssteuereinrichtung 15, mit der einerseits (beispielhaft über eine Drehzahlerfassung der Antriebswelle) die aktuelle Geschwindigkeit des Laufbandes erfasst und andererseits (beispielhaft über einen Bedienrechner 17) eine Variation der Bandgeschwindigkeit, vorzugsweise zur Erzeugung von Perturbationsbewegungen des Laufbandrahmens 3 und damit der Lauffläche vorgenommen werden kann. Hierzu können beispielsweise ruckartige Geschwindigkeitsänderungen der Antriebswalze 5 durchgeführt werden. Die Steuerung kann über einen im Laufband befindlichen Rechner oder einen externen Rechner erfolgen. Der Laufbandrahmen ist hier nur angeschnitten dargestellt. Ein Stützelement 1 ist schematisch dargestellt.

Fig. 7 zeigt die Anordnung aus Fig. 1 und 2 in einer Draufsicht, mit zusätzlichen Elementen, die dazu dienen, benutzerinduzierte Bewegungen des Laufbandrahmes im Laufbandgestell zu bewirken. Es handelt sich hierbei um Elektromagnete 19 bzw. andersartige Aktoren 21, gegebenenfalls in Verbindung mit einem elastischen Kopplungselement 23. Die entsprechenden Elemente sind jeweils vorzugsweise mit dem Laufband-Grundgestell 11 verbunden.

Wird der Laufbandrahmen 3 und damit die Lauffläche 7 durch die erfindungsgemäße Anordnung in Bewegung versetzt, so kann der an fester Position am Laufband-Grundgestell 11 befindliche Elektromagnet 19 aktiviert werden und den Laufbandrahmen 3 fixieren und zu gegebenem Zeitpunkt wieder freigeben.

Der Aktor 21 kann über einen Hubzylinder 21 den Laufbandrahmen gezielt in Bewegung versetzen und so Störimpulse auf die Lauffläche 7 ausüben. Wie dargestellt und zur Kombination beider Eigenschaften, kann der Aktor 21 mit dem Hubzylinder 21 verbunden werden.

Die Hinzufügung eines elastischen Elements 23 erlaubt ein ruckfreies Andocken an den Laufbandrahmen 3 und ermöglicht ggf. eine Restbeweglichkeit der Lauffläche. Das elastische Element 23 ist beispielhaft vor dem Elektromagneten 19 dargestellt, kann aber auch dahinter direkt mit dem Grundgestell 11 verbunden sein und/oder in Verbindung mit dem Aktor 21 oder der Kombination beider Elemente zum Einsatz kommen.

Die Ausführung der Erfindung ist nicht auf die oben erläuterten Beispiele und Aspekte beschränkt, sondern ebenso in einer Vielzahl von Abwandlungen möglich, die im Rahmen fachgemäßen Handelns liegen. Insbesondere ist darauf hinzuweisen, dass jedwede Kombinationen der abhängigen Ansprüche als zum Schutzbereich der Erfindung gehörig angesehen werden sollen.

Die Erfindung wird in den Ansprüchen definiert.

## Patentansprüche

1. Gangtrainingsanordnung, mit einem Laufbandrahmen (3) und einem über im Laufbandrahmen (3) gehaltenen Walzen (5) laufenden und angetriebenen Endlosband bzw. Lamellenband, dessen eine Oberfläche als Geh- oder Lauffläche dient,
wobei der Laufbandrahmen (3) an einem Grundgestell (11) mittels Stützelementen (1) elastisch derart gelagert ist, dass in Benutzung durch die vom Benutzer ausgeübten Aufsetzkraft ein Schwingen des Laufbandrahmens i (3) im Grundgestell (11) mit einer dominierenden Horizontalkomponente seiner Bewegungen bewirkt wird.

2. Gangtrainingsanordnung, mit einer in einem Grundgestell (11) gelagerten Gehplatte, die eine flächige Unterkonstruktion aufweist,
wobei die Unterkonstruktion an dem Grundgestell (11) mittels Stützelementen (1) elastisch derart gelagert ist, dass in Benutzung durch die vom Benutzer ausgeübten Aufsetzkraft ein Schwingen des Untergestells im Grundgestell (11) mit einer dominierenden Horizontalkomponente seiner Bewegungen bewirkt wird.

3. Gangtrainingsanordnung nach Anspruch 1 oder 2, wobei die Stützelemente (1) als Stützkörper mit einem ersten Ende am Grundgestell (11) und mit einem zweiten Ende mit dem Laufbandrahmen (3) oder einer flächigen Unterkonstruktion der Gehplatte verbunden sind.

4. Gangtrainingsanordnung nach einem der Ansprüche 1 bis 3, wobei die Stützkörper derart beschaffen und/oder verbunden sind, dass sie mit dem Laufbandrahmen (3) oder der Unterkonstruktion einerseits und dem Grundgestell (11) andererseits eine Vertikalkomponente der Bewegung des Laufbandrahmens (3) oder der Unterkonstruktion im Wesentlichen blockieren oder in ihrer Richtung umlenken, wodurch die Umsetzung der durch den Benutzer ausgeübten Aufsetzkraft in das Schwingen mit dominierender Horizontalkomponente bewirkt wird.

5. Gangtrainingsanordnung nach einem der Ansprüche 1 bis 4, wobei der Laufbandrahmen (3) oder die Gehplatte in der Draufsicht Rechteckform hat und an oder nahe jedem Ende des rechteckigen Laufbandrahmens (3) mindestens ein Stützelement (1) vorgesehen ist, welches den Laufbandrahmen (3) elastisch mit dem Grundgestell (11) verbindet, oder an oder nahe den Endpunkten der Vorderkante oder Hinterkante des rechteckigen Laufbandrahmens (3) oder der Gehplatte jeweils mindestens ein Stützelement (1) vorgesehen ist, welches der Laufbandrahmen (3) elastisch mit einem Aufhängungspunkt im Grundgestell (11) verbindet und an der anderen von Vorderkante oder Hinterkante der Laufbandrahmen i (3) im Wesentlichen beweglich oder drehbar im Grundgestell (11) gelagert ist.

6. Gangtrainingsanordnung nach einem der Ansprüche 1 bis 5, wobei die Stützelemente (1) als im Wesentlichen starre aber bewegliche Körper, insbesondere Kugeln oder Wälzkörper, oder als teilweise oder entlang des gesamten Stützelements (1) als elastisch biegsame Körper ausgeführt sind.

7. Gangtrainingsanordnung nach Anspruch 6, wobei die Kugeln oder Wälzkörper jeweils in einer Mulde im Grundgestell, die einen gegenüber dem Radius der Kugel oder des Wälzkörpers wesentlich größeren Radius hat, mindestens in Längsrichtung des Grundgestells (11) beweglich gelagert und in einer Kugel- oder Wälzlagerschale an der Unterseite des Laufbandrahmens (3) gelagert sind, oder umgekehrt.

8. Gangtrainingsanordnung nach einem der vorangehenden Ansprüche, wobei Arretiermittel für den seitlichen oder vorderen Bereich des Laufbandrahmens (3) oder der Gehplatte vorgesehen sind, die insbesondere über ein elastisches Element zur Ausbildung einer Restbeweglichkeit zwischen Laufbandrahmen (3) und Grundgestell (11) verfügen.

9. Gangtrainingsanordnung nach einem der vorangehenden Ansprüche, wobei dem Laufbandrahmen (3) oder der Gehplatte oder jeder Gehplatte als Ganzes oder jedem Stützelement (1) Dämpfungsmittel und/oder Rückstellmittel zur Einstellung einer vorbestimmten Dämpfung der durch die Aufsetzkräfte bewirkten Schwingung des Laufbandrahmens (3) oder der Gehplatte und/oder der Rückstellung des Laufbandrahmens (3) in die Ausgangsposition zugeordnet sind.

10. Gangtrainingsanordnung nach einem der vorangehenden Ansprüche, wobei dem Laufbandrahmen (3) oder der Gehplatte elektrische, elektromagnetische, pneumatische oder hydraulische Aktoren zur Einprägung einer einstellbaren Vorne-Hinten-Neigung und/oder seitlichen Neigung des Laufbandrahmens (3) oder der Gehplatte gegenüber dem Grundgestell (11) und/oder zur Erzeugung von benutzer-unabhängigen Bewegungen des Laufbandrahmens (3) oder der Gehplatte im Grundgestell (11) zugeordnet sind.

11. Gangtrainingsanordnung nach Anspruch 10, wobei mindestens ein elektromagnetischer Aktor vorgesehen ist, welcher auf die durch die Aufsetzkräfte eingeprägte Schwingungsbewegung des Laufbandrahmens oder der Gehplatte im Grundgestell (11) derart anspricht, dass bei vorbestimmten Auslenkungsbeträgen des Laufbandrahmens (3) diese mit Magnetkraft erfasst und einer zusätzlichen Bewegungskomponente unterworfen bzw. diese/r vom Elektromagneten wieder freigegeben wird oder der durch Ein- bzw. Ausschalten zusätzliche Bewegungskomponenten des Laufbandrahmens (3) oder der Gehplatte bezüglich des Grundgestells (11) bewirkt werden.

12. Gangtrainingsanordnung nach einem der vorangehenden Ansprüche, wobei dem Antrieb des Laufbandes Steuermittel zum Bewirken von Geschwindigkeits-änderungen des Laufbandes insbesondere aufgrund von Ausgangssignalen eines Zufallsgenerators oder eines Trainingsprogrammspeichers zugeordnet sind.

13. Gangtrainingsanordnung nach einem der vorangehenden Ansprüche, wobei dem Endlosband bzw. Lamellenband oder der Gehplatte eine Druck-/ Krafterfassungssensorik zur Erfassung des Aufsetzens und optional von Aufsetzpunkten und Aufsetz-kräften auf der Geh- oder Lauffläche zugeordnet ist und die Laufband-anordnung eine Aufsetz-Auswertungseinheit zur Auswertung der Signale der Kraftsensorik umfasst, wobei die Kraftsensorik insbesondere Dehnungsmessstreifen und/oder ein Drucksensor-Array zur räumlich aufgelösten Erfassung der Aufsetzkräfte umfasst.

14. Gangtrainingsanordnung nach Anspruch 13, wobei die Aufsetz-Auswertungseinheit über einen Signaleingang mit einer Sensorik zur Erfassung des Schwingungszustandes des Laufbandrahmens (3) oder der Gehplatte im Grundgestell (11) verbunden und derart ausgebildet ist, dass bei der Auswertung der Aufsetzkräfte der Schwingungszustand bzw. das Schwingungsverhalten des Laufbandrahmens (3) im Grundgestell (11) berücksichtigt wird.

15. Gangtrainingsanordnung nach Anspruch 13 oder 14, wobei die Aufsetz-Auswertungseinheit mit optischen und/oder mit den akustischen Anzeigemitteln verbunden ist und eine Anzeige-/Ausgabesteuerung vorgesehen ist, die Verarbeitungsmittel zur Verarbeitung der Auswertungsergebnisse der Druck-Sensorik zur Beeinflussung der Darstellung der virtuellen Laufumgebung bzw. der Ausgabe von Trainingsanweisungen umfasst.

## Claims

1. Gait training arrangement, comprising a treadmill frame (3) and an endless belt or lamella belt running over rollers (5) held in the treadmill frame (3) and driven, one surface of which serves as a walking or running surface, wherein the treadmill frame (3) is mounted elastically on a base frame (11) by means of support elements (1) in such a way that, during use, the contact force exerted by the user causes the treadmill frame (3) to oscillate in the base frame (11) with a dominant horizontal component of its movements.

2. Gait training arrangement, with a walking plate mounted in a base frame (11), which has a flat substructure, wherein the substructure is mounted on the base frame (11) by means of support elements (1) in such a way that, during use, the contact force exerted by the user causes the base frame to oscillate in the base frame (11) with a dominant horizontal component of its movements.

3. Gait training arrangement according to claim 1 or 2, wherein the support elements (1) are connected as support bodies with a first end to the base frame (11) and with a second end to the treadmill frame (3) or a flat substructure of the walking plate.

4. Gait training arrangement according to one of claims 1 to 3, wherein the support bodies are designed and/or connected in such a way that they substantially block a vertical component of the movement of the treadmill frame (3) or the substructure on the one hand and the base frame (11) on the other hand, thereby essentially blocking or deflecting in its direction a vertical component of the movement of the treadmill frame (3) or the substructure, which causes the transfer of the contact force exerted by the user into a swing with a dominant horizontal component.

5. Gait training arrangement according to one of claims 1 to 4, wherein the treadmill frame (3) or the walking plate has a rectangular shape in plan view and at least one support element (1) is provided at or near each end of the rectangular treadmill frame (3), which elastically connects the treadmill frame (3) to the base frame (11), or at least one support element (1) is provided at or near the end points of the front edge or rear edge of the rectangular treadmill frame (3) or the walking plate, which connects the treadmill frame (3) elastically to a suspension point in the base frame (11) and is mounted on the other of the front edge or rear edge of the treadmill frame (3) in a substantially movable or rotatable manner in the base frame (11).

6. Gait training arrangement according to one of claims 1 to 5, wherein the support elements (1) are designed as essentially rigid but movable bodies, in particular balls or rollers, or as bodies that are elastically flexible in part or along the entire support element (1).

7. Gait training device according to claim 6, wherein the balls or rollers are each mounted in a recess in the base frame, which has a radius substantially larger than the radius of the ball or rolling element, so as to be movable at least in the longitudinal direction of the base frame (11) and are mounted in a ball or roller bearing shell on the underside of the treadmill frame (3), or vice versa.

8. Gait training arrangement according to one of the preceding claims, wherein locking means are provided for the lateral or front area of the treadmill frame (3) or the walking plate, which in particular have an elastic element for forming residual mobility between the treadmill frame (3) and the base frame (11).

9. Gait training arrangement according to one of the preceding claims, wherein the treadmill frame (3) or the walking plate or each walking plate as a whole or each support element (1) are assigned damping means and/or return means for setting a predetermined damping of the vibration of the treadmill frame (3) or the walking plate caused by the contact forces and/or for returning the treadmill frame (3) to its initial position.

10. Gait training arrangement according to one of the preceding claims, wherein electrical, electromagnetic, pneumatic or hydraulic actuators are assigned to the treadmill frame (3) or the walking plate for imparting an adjustable front-rear inclination and/or lateral inclination of the treadmill frame (3) or the walking plate relative to the base frame (11) and/or for generating user-independent movements of the treadmill frame (3) or the walking plate in the base frame (11) are assigned.

11. Gait training arrangement according to claim 10, wherein at least one electromagnetic actuator is provided which responds to the oscillatory movement of the treadmill frame or the walking plate in the base frame (11) caused by the contact forces in such a way that predetermined deflection amounts of the treadmill frame (3) are detected by magnetic force and subjected to an additional movement component or are released again by the electromagnet, or by switching on or off, additional movement components of the treadmill frame (3) or the walking plate are caused with respect to the base frame (11).

12. Gait training arrangement according to one of the preceding claims, wherein control means are assigned to the drive of the treadmill for effecting speed changes of the treadmill, in particular on the basis of output signals from a random generator or a training program memory.

13. Gait training arrangement according to one of the preceding claims, wherein the endless belt or lamella belt or the walking plate is assigned a pressure/force detection sensor system for detecting the contact and, optionally, the contact points and contact forces on the walking or running surface, and the treadmill arrangement comprises a contact evaluation unit for evaluating the signals from the force sensor system, wherein the force sensor system comprises, in particular, strain gauges and/or a pressure sensor array for spatially resolved detection of the contact forces.

14. Gait training arrangement according to claim 13, wherein the contact evaluation unit is connected via a signal input to a sensor system for detecting the vibration state of the treadmill frame (3) or the walking plate in the base frame (11) and is designed such that the vibration state or vibration behavior of the treadmill frame (3) in the base frame (11) is taken into account when evaluating the contact forces.

15. Gait training arrangement according to claim 13 or 14, wherein the contact evaluation unit is connected to optical and/or acoustic display means and a display/output control is provided which comprises processing means for processing the evaluation results of the pressure sensor system in order to influence the representation of the virtual running environment or the output of training instructions.

## Revendications

1. Dispositif d'entraînement à la marche, comprenant un châssis de tapis roulant (3) et une bande sans fin ou bande à lamelles entraînée, qui passe sur des rouleaux (5) maintenus dans le châssis de tapis roulant (3) et dont une surface sert de surface de marche ou de course, le châssis de tapis roulant (3) est monté de manière élastique sur un châssis de base (11) au moyen d'éléments de support (1) de telle sorte que, lors de l'utilisation, la force d'appui exercée par l'utilisateur provoque une oscillation du châssis de tapis roulant (3) dans le châssis de base (11) avec une composante horizontale dominante de ses mouvements.

2. Dispositif d'entraînement à la marche, comprenant une plate-forme de marche montée dans un châssis de base (11) et présentant une sous-construction plane, la sous-construction étant montée sur le châssis de base (11) au moyen d'éléments de support (1) de manière élastique, de telle sorte que, lors de l'utilisation, la force d'appui exercée par l'utilisateur provoque une oscillation du châssis inférieur dans le châssis de base (11) avec une composante horizontale dominante de ses mouvements.

3. Dispositif d'entraînement à la marche selon la revendication 1 ou 2, les éléments de support (1) étant reliés en tant que corps de support par une première extrémité au châssis de base (11) et par une deuxième extrémité au cadre du tapis roulant (3) ou à une sous-construction plane de la plaque de marche.

4. Dispositif d'entraînement à la marche selon l'une des revendications 1 à 3, les corps de support étant conçus et/ou reliés de telle sorte qu'ils bloquent sensiblement, d'une part, une composante verticale du mouvement du cadre du tapis roulant (3) ou de la structure inférieure plate de la plate-forme de marche (3) ou la sous-construction d'une part et le châssis de base (11) d'autre part, bloquent essentiellement une composante verticale du mouvement du cadre de tapis roulant (3) ou de la sous-construction ou la dévient dans sa direction, ce qui provoque la transformation de la force d'appui exercée par l'utilisateur en une oscillation avec une composante horizontale dominante.

5. Dispositif d'entraînement à la marche selon l'une des revendications 1 à 4, dans lequel le cadre de tapis roulant (3) ou la plate-forme de marche a une forme rectangulaire en vue de dessus et au moins un élément de support (1) est prévu à ou près de chaque extrémité du cadre de tapis roulant rectangulaire (3), lequel élément de support relie de manière élastique le cadre de tapis roulant (3) au châssis de base (11), ou au moins un élément de support (1) est prévu à ou près des points d'extrémité du bord avant ou du bord arrière du cadre de tapis roulant rectangulaire (3) ou de la plate-forme de marche est prévu au moins un élément de support (1) qui relie le cadre de tapis roulant (3) de manière élastique à un point de suspension dans le châssis de base (11) et qui est monté de manière essentiellement mobile ou rotative dans le châssis de base (11) au niveau de l'autre bord avant ou arrière du cadre de tapis roulant (3).

6. Dispositif d'entraînement à la marche selon l'une des revendications 1 à 5, les éléments de support (1) étant réalisés sous forme de corps essentiellement rigides mais mobiles, en particulier de billes ou de corps roulants, ou sous forme de corps élastiquement flexibles sur une partie ou sur toute la longueur de l'élément de support (1).

7. Dispositif d'entraînement à la marche selon la revendication 6, dans lequel les billes ou les corps roulants sont montés de manière mobile, au moins dans la direction longitudinale du châssis de base (11), dans une cavité du châssis de base qui a un rayon nettement plus grand que le rayon de la bille ou du corps roulant, et sont montés dans une coque de roulement à billes ou à rouleaux sur la face inférieure du cadre du tapis roulant (3) ou inversement.

8. Dispositif d'entraînement à la marche selon l'une des revendications précédentes, dans lequel des moyens de blocage sont prévus pour la zone latérale ou avant du cadre de tapis roulant (3) ou de la plaque de marche, qui disposent en particulier d'un élément élastique pour former une mobilité résiduelle entre le cadre de tapis roulant (3) et le châssis de base (11).

9. Dispositif d'entraînement à la marche selon l'une des revendications précédentes, dans lequel le cadre de tapis roulant (3) ou la plaque de marche ou chaque plaque de marche dans son ensemble ou chaque élément de support (1) sont associés des moyens d'amortissement et/ou des moyens de rappel pour régler un amortissement prédéterminé des vibrations du cadre de tapis roulant (3) ou de la plate-forme de marche provoquées par les forces d'appui et/ou pour ramener le cadre de tapis roulant (3) dans sa position initiale.

10. Dispositif d'entraînement à la marche selon l'une des revendications précédentes, dans lequel le cadre de tapis roulant (3) ou la plate-forme de marche est équipé d'actionneurs électriques, électromagnétiques, pneumatiques ou hydrauliques pour imprimer une inclinaison avant-arrière et/ou une inclinaison latérale réglable du cadre de tapis roulant (3) ou de la plaque de marche par rapport au châssis de base (11) et/ou pour générer des mouvements indépendants de l'utilisateur du châssis de tapis roulant (3) ou de la plaque de marche dans le châssis de base (11) sont associés.

11. Dispositif d'entraînement à la marche selon la revendication 10, dans lequel il est prévu au moins un actionneur électromagnétique qui réagit au mouvement oscillatoire du cadre du tapis roulant ou de la plate-forme de marche dans le châssis de base (11) induit par les forces d'appui de telle sorte que, pour des valeurs de déviation prédéterminées du cadre du tapis roulant (3) à une force magnétique et est soumis à une composante de mouvement supplémentaire ou est relâché par l'électroaimant, ou bien provoque, par activation ou désactivation, des composantes de mouvement supplémentaires du châssis de tapis roulant (3) ou de la plaque de marche par rapport au châssis de base (11).

12. Dispositif d'entraînement à la marche selon l'une des revendications précédentes, dans lequel des moyens de commande sont associés à l'entraînement du tapis roulant pour provoquer des variations de vitesse du tapis roulant, en particulier sur la base de signaux de sortie d'un générateur aléatoire ou d'une mémoire de programme d'entraînement.

13. Dispositif d'entraînement à la marche selon l'une des revendications précédentes, dans lequel le tapis sans fin ou le tapis à lamelles ou la plaque de marche est associé à un système de détection de pression/force pour détecter la mise en contact et, en option, les points de mise en contact et les forces de mise en contact sur la surface de marche ou de course, et le dispositif de coursecomprend une unité d'évaluation de la mise en appui pour évaluer les signaux du système de capteurs de force, le système de capteurs de force comprenant en particulier des jauges de contrainte et/ou un réseau de capteurs de pression pour la détection spatiale des forces de mise en appui.

14. Dispositif d'entraînement à la marche selon la revendication 13, dans lequel l'unité d'évaluation de la mise en appui est reliée, par l'intermédiaire d'une entrée de signal, à un système de capteurs destiné à détecter l'état vibratoire du cadre du tapis roulant (3) ou de la plaque de marche dans le châssis de base (11) et est conçue de telle sorte que l'état vibratoire ou le comportement vibratoire du cadre du tapis roulant (3) dans le châssis de base (11) est pris en compte lors de l'évaluation des forces d'appui.

15. Dispositif d'entraînement à la marche selon la revendication 13 ou 14, dans lequel l'unité d'évaluation de l'appui est reliée à des moyens d'affichage optiques et/ou acoustiques et une commande d'affichage/de sortie est prévue, qui comprend des moyens de traitement pour traiter les résultats d'évaluation du capteur de pression afin d'influencer la représentation de l'environnement de course virtuel ou la sortie d'instructions d'entraînement.
